# EUROPÄISCHE PATENTANMELDUNG

(11) **EP 4 726 153 A1**
(43) Veröffentlichungstag der Anmeldung: **15.04.2026**
(21) Anmeldenummer: 24206233.9
(22) Anmeldetag: 11.10.2024
(51) Int. Cl.: E05B 65/10

(54) **BETÄTIGUNGSEINHEIT FÜR PANIKTÜRVERSCHLUSS UND PANIKTÜRVERSCHLUSS MIT EINER SOLCHEN BETÄTIGUNGSEINHEIT**

(71) Anmelder: BKS GmbH, 42549 Velbert (DE)
(72) Erfinder: Küpper, Justin, 42549 Heiligenhaus (DE); Vadala, Jonathan, 42489 Wülfrath (DE); Teubner, Uwe, 42111 Wuppertal (DE)
(74) Vertreter: DREISS Patentanwälte PartG mbB

(57) **Zusammenfassung**

Die Erfindung betrifft eine Betätigungseinheit (10), mit einem Grundteil (12), einem Hebelarm (14) und einer Griffstange (16), wobei das Grundteil (12) einen Basisabschnitt (20) und einen Wandabschnitt (22) aufweist, wobei am Basisabschnitt (10) eine Nuss (54) drehbar gelagert ist, wobei am Wandabschnitt (22) der Hebelarm (14) schwenkbar gelagert ist, wobei der Hebelarm (14) mit der Griffstange (16) verbunden ist, wobei zwischen Nuss (54) und Wandabschnitt (22) ein Getriebe (60) angeordnet ist, über welches der Hebelarm (14) mit der Nuss (54) gekoppelt ist, so dass bei einem Verschwenken des Hebelarms (14) die Nuss (54) drehend angetrieben wird, wobei das Getriebe (60) ein erstes und ein zweites Getriebeelement (62, 64) aufweist, wobei das erste Getriebeelement (62) drehfest mit dem Hebelarm (14) gekoppelt ist, und wobei das zweite Getriebeelement (64) schwenkbar am Wandabschnitt (22) gelagert ist sowie mit dem ersten Getriebeelement (62) und mit der Nuss (54) in Eingriff ist.

## Beschreibung

Die Erfindung betrifft eine Betätigungseinheit für einen Paniktürverschluss mit Merkmalen des Oberbegriffs von Anspruch 1. Weiter betrifft die Erfindung einen Paniktürverschluss sowie eine Tür- oder Fensteranordnung mit den Merkmalen der jeweils nebengeordneten Ansprüche.

Eine Betätigungseinheit für einen Paniktürverschluss der eingangs genannten Art ist der Anmelderin aus der Praxis bekannt und bspw. unter der Bezeichnung "BKS Stangengriff für Gangflügel B-74000" am Markt erhältlich. Diese Betätigungseinheit weist zwei Grundteile, zwei Hebelarme und eine Griffstange auf, die mit den Hebelarmen verbunden ist. Die Hebelarme sind jeweils schwenkbar an einem der Grundteile gelagert und mittels Schenkelfedern in die unbetätigte Stellung vorgespannt. Einer der Hebelarme ist mit einer an einem der Grundteile drehbar gelagerten Nuss in Eingriff, wobei beim Verschwenken des betreffenden Hebelarms die Nuss drehend angetrieben wird. Dieser Antrieb der Nuss erfolgt an der vom Hebelarm bzw. an der von der Griffstange abgewandten Seite ("Betätigung von links"), so dass ein Gehäuse der Betätigungseinheit entsprechend Platz benötigt. Je nach Tür- oder Fensteranordnung (verschiedene Bewegungskurven) kann es somit ggf. zur Kollision zwischen einem Gangflügel und einem Standflügel kommen, bei der ein solches Gehäuse einer Betätigungseinheit und ein freies Ende des gegenüberliegenden Flügels miteinander kollidieren (sogen. "Zwängung"). Dies kann einen reibungslosen Betrieb einer Tür- oder Fensteranordnung durch Gebrauchsspuren und akustische Emissionen bei Kollision beeinträchtigen.

Der Erfindung liegt die Aufgabe zugrunde, bei einer Betätigungseinheit und damit ausgerüsteten Tür- oder Fensteranordnungen mit einfachen konstruktiven Mitteln zu einem möglichst reibungslosen Betrieb beizutragen.

Die Erfindung löst diese Aufgabe durch eine Betätigungseinheit mit den Merkmalen von Anspruch 1.

Die Betätigungseinheit ist für einen Paniktürverschluss eingerichtet und/oder bestimmt. Die Betätigungseinheit weist zumindest ein Grundteil, zumindest einen Hebelarm und eine Griffstange auf. Das Grundteil kann sich (entlang einer Höhenrichtung) von einem unteren, der Griffstange zugewandten Ende zu einem oberen, von der Griffstange abgewandten Ende erstrecken.

Das Grundteil weist einen Basisabschnitt und einen vom Basisabschnitt abragenden und einen Winkel mit dem Basisabschnitt einschließenden Wandabschnitt auf. Am Basisabschnitt des Grundteils ist eine Nuss um eine Drehachse drehbar gelagert (erste Lagerstelle). Im Falle mehrerer Grundteile kann lediglich an einem Grundteil eine Nuss vorgesehen sein.

Am Wandabschnitt des Grundteils ist der Hebelarm an einem Ende um eine Schwenkachse schwenkbar gelagert (zweite Lagerstelle). Der Hebelarm ist zwischen einer unbetätigten Stellung ("Ruhestellung"; Hebelarm vom Grundteil weg verschwenkt) und einer betätigten Stellung ("Panikstellung"; Hebelarm zum Grundteil hin verschwenkt) verschwenkbar. Am anderen Ende ist der mindestens eine Hebelarm jeweils mit der Griffstange verbunden.

Zwischen der Nuss und dem Wandabschnitt ist ein Getriebe angeordnet, über welches der Hebelarm mit der Nuss gekoppelt ist, so dass bei einem Verschwenken des Hebelarms um die Schwenkachse (über das Getriebe) die Nuss um die Drehachse gedreht wird bzw. drehend angetrieben wird.

Das Getriebe weist ein erstes Getriebeelement und ein zweites Getriebeelement auf. Das erste Getriebeelement ist drehfest mit dem Hebelarm gekoppelt. Das zweite Getriebeelement ist schwenkbar um eine weitere Schwenkachse am Wandabschnitt gelagert. Das zweite Getriebeelement ist einerseits mit dem ersten Getriebeelement und andererseits mit der Nuss in Eingriff.

Die Einbindung eines Getriebes im Antriebsstrang zwischen Hebelarm und Nuss trägt zu einer freieren Positionierbarkeit der Hebelarmachse bei. So muss die Hebelarmachse nicht wie bei dem o.g. Stangengriff kopplungsbedingt direkt an bzw. oberhalb der Drehachse der Nuss angeordnet sein, sondern kann nunmehr von der Drehachse der Nuss weg am Grundteil "nach oben" verlegt werden. Dies ermöglicht bei gleichbleibender Griffrohrpositionen einen längeren Hebelarm. Durch die Anordnung des Getriebes zwischen der Nuss und dem Wandabschnitt kann der Basisabschnitt des Grundteils mit einer geringeren Breite ausgeführt werden, was zu einer platzsparenden Bauweise beiträgt. Zudem können die Grundplatte und ein das Grundteil bedeckendes Gehäuse, bspw. eine Abdeckhaube, an der von dem Wandabschnitt abgewandten Seite der Nuss (aufgrund der Betätigung der Nuss an der dem Wandabschnitt zugewandten Seite) kompakter ausgeführt werden. Auf diese Weise kann Platz eingespart werden, um einer Zwängung von Betätigungseinheit und Türprofil entgegenzuwirken.

Der Basisabschnitt des Grundteils kann an der von der Schwenkachse bzw. dem Hebelarm abgewandten Seite eine Montageseite oder Montagefläche aufweisen, mit der das Grundteil an einem Flügel einer Tür oder eines Fensters montierbar ist.

Wie oben bereits ausgeführt, weist das Grundteil einen Basisabschnitt und einen vom Basisabschnitt abragenden und einen Winkel mit dem Basisabschnitt einschließenden Wandabschnitt auf. Der Basisabschnitt und der Wandabschnitt können miteinander einen Winkel von 85° bis 95°, vorzugsweise von 90°, miteinander einschließen. Mit anderen Worten können die Mittellängsebene des Basisabschnitts und die Mittellängsebene des Wandabschnitts vorzugsweise orthogonal zueinander orientiert sein.

Am Wandabschnitt kann eine Lagerstelle (zweite Lagerstelle) ausgebildet sein, an der der Hebelarm um die oben bereits genannte Schwenkachse schwenkbar gelagert ist. Die Lagerstelle kann eine Bohrung aufweisen, deren Mittelachse mit der Schwenkachse zusammenfällt (Kongruenz). Der Hebelarm kann mittels einer Schraube, bspw. einer Schulterpassschraube, an der Lagerstelle (schwenkbar) befestigt sein. Unabhängig davon kann die am Basisabschnitt drehbar gelagerte Nuss, bspw. mittels eines Vierkants mit einem Einsteckschloss (Schlossnuss) eines Paniktürverschlusses, insbesondere drehfest, gekoppelt werden oder sein.

Das erste Getriebeelement und der zugehörige Hebelarm sind insbesondere um die gleiche (erste) Schwenkachse schwenkbar gelagert (zweite Lagerstelle). Das zweite Getriebeelement kann mittels einem von der (ersten) Schwenkachse beabstandetem und am Wandabschnitt ausgebildeten Zapfen (weitere Schwenkachse) drehbar gelagert sein. Die Schwenkachse und die weitere Schwenkachse können parallel zueinander orientiert sein.

Der Hebelarm kann an einer Seite, insbesondere an einer dem Grundteil zugewandten Seite, offen ausgebildet sein. Somit ist der Hohlraum des Hebelarms dem Grundteil zugewandt und zum Grundteil hin offen. Der Hebelarm kann an einer weiteren Seite, insbesondere an einer vom Grundteil abgewandten Seite, geschlossen ausgebildet sein.

Als Betätigungseinheit wird vorliegend insbesondere die auf einen Tür- oder Fensterflügel montierbare oder montierte Vorrichtung bezeichnet, die zur Auslösung des Paniktürverschlusses dient und als Typ-A-Stangenbetätigung (Griffstange nach EN 1125) ausgebildet ist.

Im Konkreten kann die Betätigungseinheit zwei Grundteile, zwei Hebelarme und eine Griffstange aufweisen, die mit den Hebelarmen verbunden ist. Die Hebelarme sind jeweils schwenkbar an einem der Grundteile gelagert.

Im Konkreten können die weitere Schwenkachse, um die das zweite Getriebeelement schwenkbar gelagert ist, und die Schwenkachse, um die der Hebelarm schwenkbar gelagert ist, parallel zueinander orientiert sein.

Im Rahmen einer bevorzugten Ausgestaltung können das erste Getriebeelement und der Hebelarm stoffschlüssig miteinander verbunden sein, bspw. durch eine Schweißkonstruktion. Dadurch können das Getriebeelement und der Hebelarm unabhängig voneinander ausgebildet und durch die stoffschlüssige Verbindung stabil miteinander verbunden werden. Alternativ oder ergänzend können das erste Getriebeelement und der Hebelarm einstückig zueinander ausgebildet sein, bspw. in Form einer Gusskonstruktion oder einer aus dem Vollen gefrästen Konstruktion. Dadurch lässt sich die Herstellung erleichtern, da Herstellschritte (Schritt der stoffschlüssigen Verbindung und ggf. erforderlicher Vor- und Nachbereitung) eingespart werden können. Unabhängig hiervon können das erste Getriebeelement und der Hebelarm direkt aneinander angeordnet sein oder zwischen sich einen Zwischenabschnitt einschließen. Der Zwischenabschnitt kann bspw. dazu eingerichtet sein, um eine Lagerstelle, insbesondere die zweite Lagerstelle aufzunehmen.

In vorteilhafter Weise kann das erste Getriebeelement einen ersten Verzahnungsabschnitt aufweisen und das zweite Getriebeelement kann einen zweiten Verzahnungsabschnitt aufweisen, wobei das erste Getriebeelement und das zweite Getriebeelement über den ersten Verzahnungsabschnitt und den zweiten Verzahnungsabschnitt kämmend miteinander im Eingriff sind. Hiermit lässt sich eine zuverlässige Kopplung der Getriebeelemente erreichen, wobei die Verzahnungsabschnitte bei einer Schwenkbewegung stets an mindestens einem Punkt (Berührpunkt der Verzahnungsabschnitte) miteinander in Eingriff sind.

Im Konkreten können der erste Verzahnungsabschnitt und/oder der zweite Verzahnungsabschnitt jeweils eine Evolventenverzahnung aufweisen oder als Evolventenverzahnung ausgebildet sein. Dadurch kann die Kopplung des ersten Getriebeelements mit dem zweiten Getriebeelement insoweit optimiert werden, als dass eine verbesserte Übergabe von Kraft bzw. Drehmoment vom Hebelarm kommend auf das zweite Getriebeelement möglich ist.

In zweckmäßiger Weise kann das zweite Getriebeelement, insbesondere benachbart zum zweiten Verzahnungsabschnitt, einen Armabschnitt (Nussbetätigungsabschnitt) aufweisen, der zum drehenden Antrieb der Nuss mit einem (an der Nuss ausgebildeten und vorzugsweise seitlich von der Nuss abragenden) Betätigungsarm der Nuss in Eingriff bringbar ist oder in Eingriff ist. Dadurch ist eine konstruktiv einfache und stabile Kopplung des zweiten Getriebeelements mit der Nuss möglich. Dabei wird eine Drehbewegung des zweiten Getriebeelements um die weitere Schwenkachse in eine Drehbewegung der Nuss um deren Drehachse umgewandelt.

Wie oben bereits angedeutet, können der Armabschnitt (Nussbetätigungsabschnitt) und der Betätigungsarm der Nuss insbesondere auf der dem Wandabschnitt und/oder der dem Hebelarm zugewandten Seite der Nuss angeordnet sein (Betätigung erfolgt am linken Grundteil "von rechts").

In vorteilhafter Weise kann der erste Verzahnungsabschnitt zwei Zähne und eine dazwischen befindliche Zahnlücke aufweisen, wobei der zweite Verzahnungsabschnitt zumindest einen Zahn aufweist, der in die Zahnlücke des ersten Verzahnungsabschnitts hineinragt oder in der Zahnlücke des ersten Verzahnungsabschnitts angeordnet ist. Dies trägt zu einer zuverlässigen Kopplung des ersten Getriebeelements und des zweiten Getriebeelements bei.

In vorteilhafter Weise kann die weitere Schwenkachse des zweiten Getriebeelements parallel zur Schwenkachse des Hebelarms (und ggf. auch parallel zur Mittellängsebene des Basisabschnitts) orientiert sein, wobei die weitere Schwenkachse des zweiten Getriebeelements einen größeren Abstand von der Mittellängsebene aufweist als die Schwenkachse des Hebelarms. Dies erhöht die Freiheiten bei der Ausgestaltung des zweiten Getriebeelements. So können unterschiedliche Zahnräder an der Betätigungseinheit verbaut und hiermit das sogen. Maß bzw. Abstand W (Überstand der Griffstange bei unbetätigtem Hebelarm bezogen auf das Flügelblatt bzw. die Montageseite oder Montagefläche des Grundteils). Dies erweitert aufgrund Anpassbarkeit die Einsetzbarkeit der Betätigungseinheit.

Im Konkreten können die weitere Schwenkachse, um die das zweite Getriebeelement schwenkbar gelagert ist, entlang einer Höhenrichtung zwischen der Drehachse der Nuss und der Schwenkachse angeordnet sein, um die der Hebelarm schwenkbar gelagert ist.

In vorteilhafter Weise kann am ersten Getriebeelement oder am Hebelarm eine Anschlagfläche ausgebildet sein, die mit einer am Wandabschnitt benachbart zur Schwenkachse angeordneten Gegenanschlagfläche zusammenwirkt, um die Schwenkbewegung des Hebelarms um die Schwenkachse vom Basisabschnitt des Grundteils weg zu begrenzen. Dadurch ist ein definierter Endanschlag geschaffen, bei dem die Getriebeelemente des Getriebes nicht belastet werden. Der Hebelarm kann zwischen einer unbetätigten Stellung (Ausgangs- bzw. Ruhestellung) und einer vollständig betätigten Stellung (Panikstellung) verschwenkt werden, wobei mittels Anschlagfläche und Gegenanschlagfläche eine Begrenzung der Schwenkbewegung des Hebelarms vom Basisabschnitt weg (zur Ruhestellung) erfolgt.

In zweckmäßiger Weise kann das erste Getriebeelement einen Anschlagarm aufweisen, der mit einem am Grundteil ausgebildeten Gegenanschlag zusammenwirkt, um die Schwenkbewegung des Hebelarms um die Schwenkachse zum Basisabschnitt des Grundteils hin zu begrenzen. Auch hiermit ist ein definierter Endanschlag geschaffen, bei dem die Getriebeelemente des Getriebes nicht belastet werden. Der Hebelarm kann zwischen einer unbetätigten Stellung und einer vollständig betätigten Stellung verschwenkt werden, wobei mittels Anschlagarm und Gegenanschlag eine Begrenzung der Schwenkbewegung des Hebelarms zum Basisabschnitt hin erfolgt. Der Gegenanschlag kann vorzugsweise einstellbar ausgebildet sein, bspw. mittels eines Einstellelements, insbesondere einer Einstellschraube. Das Grundteil kann einen weiteren Grundteilabschnitt aufweisen, der (am oberen Ende) zwischen dem Basisabschnitt und dem Wandabschnitt angeordnet ist und den Basisabschnitt und den Wandabschnitt miteinander verbindet. Der weitere Grundteilabschnitt kann das Einstellelement einstellbar aufnehmen oder beherbergen, bspw. mittels einer Gewindebohrung für eine Einstellschraube.

Im Rahmen einer bevorzugten Ausgestaltung kann ein Austauschstück vorgesehen sein, welches sich vom zweiten Getriebeelement unterscheidet, wobei das Austauschstück anstelle des zweiten Getriebeelements am Getriebe einbaubar ist oder eingebaut ist. Mit anderen Worten kann das zweite Getriebeelement durch das Austauschstück ausgetauscht werden oder sein. Im eingebauten Zustand ist das Austauschstück (analog zum zweiten Getriebeelement) mit dem ersten Getriebeelement einerseits und mit der Nuss andererseits gekoppelt, so dass bei einem Verschwenken des Hebelarms um die Schwenkachse die Nuss um die Drehachse drehend angetrieben werden kann. Durch Austausch des zweiten Getriebeelements gegen das Austauschstück kann der Abstand zwischen der Griffstange bzw. dem der Griffstange zugewandten Ende des Hebelarms und der Montageseite des Grundteils bzw. zur Oberfläche eines Tür- oder Fensterflügels, woran die Betätigungseinheit montiert ist, variiert werden (Einstellen des Maß W nach DIN 1125; einmal Maß W < 150 mm und einmal Maß W < 100 mm). Im Konkreten kann der Einbau des Austauschstücks zu einem geringeren Abstand führen (kleineres Maß W bzw. Maß W').

Die eingangs genannte Aufgabe wird auch durch ein Set mit den Merkmalen des nebengeordneten Anspruchs gelöst. Hinsichtlich der Vorteile sei auf die diesbezüglichen Ausführungen zur Betätigungseinheit und dem Austauschstück verwiesen.

Das Set umfasst eine Betätigungseinheit mit einem oder mehreren der voranstehend beschriebenen Aspekte sowie ein Austauschstück, welches sich vom zweiten Getriebeelement unterscheidet und anstelle des zweiten Getriebeelements am Getriebe einbaubar ist oder eingebaut ist (wie oben erläutert).

Das Set kann optional eine Austausch-Nuss aufweisen, die sich von der oben beschriebenen Nuss unterscheidet und anstelle der Nuss am Grundteil einbaubar ist oder eingebaut ist. Die Austausch-Nuss ist (analog zur Nuss) im eingebauten Zustand um die Drehachse drehbar am Basisabschnitt des Grundteils gelagert. Die Austauschnuss kann sich von der Nuss insbesondere dadurch unterscheiden, dass der Betätigungsarm der Austauschnuss in eine andere Richtung, insbesondere in eine entgegengesetzte Richtung, abragt als der Betätigungsarm der Nuss (bspw. spiegelsymmetrische Anordnung des Betätigungsarms). So kann durch Austausch des zweiten Getriebeelements durch das Austauschstück sowie durch Austausch der Nuss durch die Austausch-Nuss ein Wechsel zwischen Stand- und Gangflügel sowie zwischen linkem und rechtem Tür- oder Fensterflügel erfolgen.

Zur weiteren Ausgestaltung des Sets können die voranstehend erläuterten und/oder die nachfolgend noch erörterten Maßnahmen dienen.

Die eingangs genannte Aufgabe wird auch durch einen Paniktürverschluss mit den Merkmalen des nebengeordneten Anspruchs gelöst. Hinsichtlich der hiermit erzielbaren Vorteile wird auf die diesbezüglichen Ausführungen zur Betätigungseinheit verwiesen.

Der Paniktürverschluss ist zur Verriegelung und/oder Entriegelung eines schwenkbaren Tür- oder Fensterflügels relativ zu einem Tür- oder Fensterrahmen eingerichtet und/oder bestimmt. Der Paniktürverschluss weist eine Betätigungseinheit mit einem oder mehreren der voranstehend beschriebenen Aspekte auf.

Im Rahmen einer bevorzugten Ausgestaltung kann eine (flügelseitige) Schließeinrichtung mit zumindest einem Schließelement (Falle und/oder Riegel) vorgesehen sein, wobei die Schließeinrichtung mit der Betätigungseinheit derart gekoppelt ist, dass das Schließelement mittels der Betätigungseinheit betätigbar ist. Insbesondere kann das Schließelement zwischen einer (relativ zur Schließeinrichtung) ausgefahrenen Stellung und einer (relativ zur Schließeinrichtung) eingefahrenen Stellung verlagerbar sein. Die Schließeinrichtung kann als Einsteckschloss ausgebildet sein.

Im Konkreten kann die Nuss der Betätigungseinheit mittels eines Vierkants mit einer Nuss der Schließeinrichtung bzw. des Einsteckschlosses drehfest gekoppelt sein. Die Kopplung ist somit derart eingerichtet, dass bei einem Verschwenken der Griffstange nicht nur die Nuss der Betätigungseinheit, sondern (durch Kopplung mittels des Vierkants) auch die Nuss der Schließeinrichtung bzw. des Einsteckschlosses betätigt wird. Somit kann das Schließelement der Schließeinrichtung in die eingefahrene Stellung verlagert werden.

In zweckmäßiger Weise kann ein (rahmenseitiges) Schließblech vorgesehen sein, mit dem das Schließelement der Schließeinrichtung (in der ausgefahrenen Stellung) in Eingriff bringbar ist.

Zur weiteren Ausgestaltung des Paniktürverschlusses können die voranstehend erläuterten und/oder die nachfolgend noch erörterten Maßnahmen dienen.

Die eingangs genannte Aufgabe wird auch durch eine Tür-oder Fensteranordnung mit einem Rahmen (Tür- oder Fensterrahmen), einem schwenkbar am Rahmen gelagerten Flügel (Tür- oder Fensterflügel) und einem Paniktürverschluss mit einem oder mehreren der voranstehend beschriebenen Aspekte gelöst.

Die Betätigungseinheit und die Schließeinrichtung sind am Flügel der Tür- oder Fensteranordnung angeordnet und/oder befestigt. So kann die Betätigungseinheit auf einer Flachseite des Flügels montiert sein und die Schließeinrichtung kann auf oder im Flügel montiert sein, bspw. als Einsteckschloss. Die Betätigungseinheit und die Schließeinrichtung können mittels eines Vierkants gekoppelt sein, wie oben beschrieben. Das Schließblech kann am Rahmen montiert sein, so dass das Schließelement der Schließeinrichtung mit dem Schließblech in Eingriff bringbar ist (Schließelement kann in die Öffnung des Schließblechs eindringen).

Zur weiteren Ausgestaltung der Tür- oder Fensteranordnung können die voranstehend erläuterten und/oder die nachfolgend noch erörterten Maßnahmen dienen.

Die Erfindung wird nachfolgend anhand der Figuren näher erläutert, wobei gleiche oder funktional gleiche Elemente mit identischen Bezugszeichen versehen sind, ggf. jedoch lediglich einmal. Es zeigen:
- Fig.1: eine Ausführungsform einer Betätigungseinheit in einer perspektivischen Ansicht;
- Fig.2: die Betätigungseinheit aus Figur 1 in einer perspektivischen Explosionsdarstellung;
- Fig.3a,b: ein Grundteil und einen Hebelarm der Betätigungseinheit aus Figur 1 in einer perspektivischen Teildarstellung (Figur 3a) und einer teilweise geschnittenen Seitenansicht (Figur 3b);
- Fig.4a-d: ein Grundteil, ein Hebelarm und ein zweites Getriebeelement (Figur 4b) der Betätigungseinheit aus Figur 1 in einer perspektivischen Teildarstellung (Figur 4a) und einer Seitenansicht (Figur 4c) jeweils in unbetätigter Stellung und einer Seitenansicht in betätigter Stellung (Figur 4d);
- Fig.5a-d: ein Grundteil, ein Hebelarm und ein Austauschteil (Figur 5b) der Betätigungseinheit aus Figur 1 in einer perspektivischen Teildarstellung (Figur 5a) und einer Seitenansicht (Figur 5c) jeweils in unbetätigter Stellung und einer Seitenansicht in betätigter Stellung (Figur 5d); und
- Fig.6a,b: ein Grundteil der Betätigungseinheit aus Figur 1 in Alleinstellung in einer perspektivischen Ansicht (Figur 6a) sowie in einer Frontansicht und einer Seitenansicht (Figur 6b).

Figur 1 zeigt eine Türanordnung 200 mit einem Rahmen 202 und einem schwenkbar am Rahmen 202 gelagerten Flügel 204 (Flügel und Rahmen jeweils nur schematisch angedeutet). Der Flügel 204 kann relativ zum Rahmen 202 zwischen einer Offenstellung und einer Geschlossenstellung verschwenkt werden und bspw. mittels Türbändern am Rahmen 202 gelagert sein (nicht gezeigt).

Figur 1 zeigt außerdem einen Paniktürverschluss 100 zur Verriegelung und Entriegelung des Flügels 204 am Rahmen 202. Der Paniktürverschluss 100 weist eine Betätigungseinheit 10 auf, die am Flügel 204 montiert ist und weiter unten noch beschrieben wird.

Weiter weist der Paniktürverschluss 100 eine Schließeinrichtung 102 mit einem Schließelement 104 auf, wobei die Schließeinrichtung 102 vorliegend als Einsteckschloss ausgebildet ist. Bei dem Schließelement 104 kann es sich um eine Falle, einen Riegel oder einen Fallenriegel handeln.

Die Schließeinrichtung 102 ist mit der Betätigungseinheit 10 derart gekoppelt, dass das Schließelement 104 mittels der Betätigungseinheit 10 betätigbar ist, mithin also zwischen einer relativ zur Schließeinrichtung 102 eingefahrenen Stellung und einer relativ zur Schließeinrichtung 102 ausgefahrenen Stellung verlagert werden kann.

Am Rahmen 202 ist ein Schließblech 106 mit einer Öffnung 108 angeordnet, mit der das Schließelement 104 in Geschlossenstellung des Flügels 204 und in ausgefahrener Stellung des Schließelements 104 in Eingriff gebracht werden kann (Schließelement 104 kann in die Öffnung 108 eindringen).

Wie bereits angedeutet, zeigt Figur 1 eine Betätigungseinheit 10 für einen Paniktürverschluss. Die Betätigungseinheit 10 weist vorliegend zwei Grundteile 12 auf, die jeweils durch eine Abdeckhaube 13 abgedeckt sind. Die Betätigungseinheit 10 weist außerdem zwei Hebelarme 14 und eine Griffstange 16 auf. Die Griffstange 16 kann mittels Koppelstücken 21 und Schrauben 25 an den Hebelarmen 15 befestigt werden (vgl. Figur 2).

Die Grundteile 12 weisen jeweils eine Lagerstelle 17 auf, an der die Hebelarme 14 jeweils an einem Ende um eine Schwenkachse 18 schwenkbar gelagert sind (vgl. Figur 1 und 2). Im Beispiel wird hierzu jeweils eine Schulterpassschraube 19 durch entsprechende Öffnungen in der Lagerstelle 17 und dem Hebelarm 14 eingesetzt, so dass der Hebelarm 14 jeweils schwenkbar mit dem zugehörigen Grundteil 12 gekoppelt ist. So können die Hebelarme 14 jeweils zwischen einer unbetätigten Stellung ("Ruhestellung"; vgl. bspw. Figur 4c und 5c) und einer betätigten, zum Grundteil 12 hin verschwenkten Stellung ("Panikstellung"; vgl. bspw. Figur 4d und 5d) verschwenkt werden. Die Hebelarme 14 sind am anderen Ende (vom Grundteil 12 abgewandt) jeweils mit der Griffstange 16 verbunden (vgl. Figur 1).

Nachfolgend werden Aufbau und Funktionsweise anhand einem der Grundteile 12 und einem der Hebelarme 14 beschrieben (vorliegend den linken Elementen), wobei das jeweils andere Grundteil 12 und der jeweils andere Hebelarm 14 analog aufgebaut sein können, bspw. spiegelsymmetrisch.

Das Grundteil 12 weist einen Basisabschnitt 20 und einen von dem Basisabschnitt 20 abragenden und einen Winkel mit dem Basisabschnitt 20 einschließenden Wandabschnitt 22 auf (vgl. Figur 2). Die Mittellängsebene 20' des Basisabschnitts 20 (vgl. Figur 3b und 6b) und die Mittellängsebene 22' des Wandabschnitts 22 (vgl. Fig.6b) sind im Beispiel orthogonal zueinander orientiert. Der Basisabschnitt 20 weist an der vom Wandabschnitt 22 bzw. der Schwenkachse 18 abgewandten Seite eine Montageseite 23 auf, mit der das Grundteil 12 am Flügel 204 montierbar ist (vgl. Figur 3b). Die Lagerstelle 17, an der der Hebelarm 14 schwenkbar gelagert ist, ist vorliegend am Wandabschnitt 22 ausgebildet (vgl. bspw. Figur 6a). Das Grundteil 12 weist einen weiteren Grundteilabschnitt 27 auf, der (am oberen Ende) zwischen dem Basisabschnitt 20 und dem Wandabschnitt 22 angeordnet ist und den Basisabschnitt 20 und den Wandabschnitt 22 miteinander verbindet.

Der Hebelarm 14 weist einen Hohlraum 24 auf (vgl. Figur 3b). Im Hohlraum 24 sind ein Führungselement 26 und ein mittels des Führungselements 26 geführtes Federelement 28 angeordnet. Das Führungselement 26 und das Federelement 28 sind dazu eingerichtet, um den Hebelarm 14 bzw. die Griffstange 16 in der unbetätigten Stellung (vgl. Figur 3b) zu halten. Das Federelement 28 ist im Beispiel als Druckfeder ausgebildet und das Führungselement 26 als Zweiflach.

Das Führungselement 26 weist an seinem dem Grundteil 12 zugewandten Ende eine (konvexe) Kontur auf, die an einer am Grundteil 12 ausgebildeten (konkaven) Gegenkontur anliegt (vgl. Figur 4). Die Kontur und die Gegenkontur definieren ein Gelenk, dessen Gelenkachse 34 exzentrisch zur Schwenkachse 18 des Hebelarms 14 angeordnet ist. Die Gegenkontur ist ortsfest am Wandabschnitt 22 des Grundteils 12 ausgebildet. Damit ist die Gegenkontur auch bezogen auf die Schwenkachse 18 des Hebelarms 14 ortsfest angeordnet.

Das Federelement 28 hält über das Führungselement 26 den Hebelarm 14 in der unbetätigten Stellung. Bei einem Betätigen der Griffstange 16 in Richtung der betätigten Stellung (zum Grundteil 12 hin) muss gegen die Kraft des Federelements 28 gearbeitet werden.

Der Hebelarm 14 ist vorliegend an einer dem Grundteil 12 zugewandten Seite 36 offen ausgebildet (Hohlraum 24 zum Grundteil 12 hin offen; vgl. Figur 3b). Der Hebelarm 14 ist an einer vom Grundteil 12 abgewandten Seite 38 geschlossen ausgebildet.

Das Federelement 28 ist als eine Schraubenfeder 29 (Druckfeder) ausgebildet und das Führungselement 26 ist durch den Innenraum der Schraubenfeder 29 (zentraler Hohlraum) hindurchgeführt. Das Führungselement 26 weist einen Absatz 40 auf, an dem das Führungselement 26 von einem ersten Querschnitt 26', der durch den Federinnenraum der Schraubenfeder 29 hindurchgeführt ist, zu einem zweiten Querschnitt 26'' übergeht, der die Windungen der Schraubenfeder 29 überragt, so dass der Absatz 40 einen ersten Anschlag für die Schraubenfeder 29 bildet.

Im Abschnitt des Führungselements 26 mit dem ersten Querschnitt 26' können die der offenen Seite 36 und der geschlossenen Seite 38 des Hebelarms 14 zugewandten Seitenkanten des Führungselements 26 als Führungsflächen für die Schraubenfeder 29 dienen. Das Führungselement 26 erstreckt sich zumindest in dem Bereich, in dem sich das Federelement 28 (Schraubenfeder 29) und das Führungselement 26 überlappen (Überlappungsbereich), bogenförmig (vgl. Figur 3b).

Im Hohlraum 24 steht ein Vorsprung 46 vor, der einen Durchgang 48 aufweist, durch den sich das Führungselement 26 erstreckt, wobei die Schraubenfeder 29 an einer (der Schraubenfeder 29 zugewandten) Seite 49 des Vorsprungs 46 anliegt, so dass der Vorsprung 46 einen zweiten Anschlag für die Schraubenfeder 29 bildet (vgl. Figur 3b). Im Beispiel erstreckt sich der Vorsprung 46 von der geschlossenen Seite 38 des Hebelarms 14 zur offenen Seite 36 des Hebelarms 14 und ragt aus dem Hebelarm 14 nicht heraus. Der Durchgang 48 ist vorliegend als Schlitz ausgebildet, der zur offenen Seite 36 des Hebelarms 14 hin offen ist. Der Vorsprung 46 ist zumindest an der der Schraubenfeder 29 zugewandten Seite 49 zur Schraubenfeder 29 hin angewinkelt, zumindest am freien Ende des Vorsprungs 46, so dass die Schraubenfeder 29 im Hohlraum 24 gesichert ist.

Wie oben erläutert, weisen der Basisabschnitt 20 des Grundteils 12 eine Mittellängsebene 20' und der Wandabschnitt 22 des Grundteils 12 eine Mittellängsebene 22' auf (vgl. Figur 3b und 6b). Die Schwenkachse 18 des Hebelarms 14 und die Gelenkachse 34 sind zueinander und zur Mittellängsebene 20' des Basisabschnitts 20 parallel orientiert, wobei die Gelenkachse 34 zur Mittellängsebene 20' des Basisabschnitts 20 einen geringeren Abstand aufweist als die Schwenkachse 18 des Hebelarms 14 (vgl. Figur 4).

Am Basisabschnitt 20 des Grundteils 12 ist eine Nuss 54 um eine Drehachse 56 drehbar gelagert, wobei die Drehachse 56 orthogonal zur Mittellängsebene 20' des Basisabschnitts 20 orientiert ist (vgl. Figur 3a und 3b). Die Gelenkachse 34 weist einen geringeren Abstand von der Drehachse 56 der Nuss 54 auf als die Schwenkachse 18 des Hebelarms 14 (vgl. Figur 3b; Nuss 54 ist dort zur Übersichtlichkeit weggelassen). Die Nuss 54 kann mittels Schrauben 57 und eines Halteteils 58 am Basisabschnitt 20 des Grundteils verschraubt werden (vgl. Figur 2). Ein Gewindestift 59 kann in die Nuss 54 eingeschraubt werden, bspw. zu Einstellungszwecken.

Das Grundteil 12 erstreckt sich von einem unteren, dem Stangengriff 16 zugewandten Ende 51 zu einem oberen, vom Stangengriff 16 abgewandten Ende 53. Die Drehachse 56 der Nuss 54 ist in einer unteren Hälfte 55' des Grundteils 12 angeordnet (in der Hälfte 55', die sich am unteren Ende 51 des Grundteils 12 befindet; vgl. Figur 6b). Die Schwenkachse 18 des Hebelarms 14 ist in einer oberen Hälfte 55'' des Grundteils 12 angeordnet (in der Hälfte 55'', die sich am oberen Ende 53 des Grundteils 12 befindet). Im Beispiel ist die Schwenkachse 18 des Hebelarms 14 sogar im oberen Drittel des Grundteils 12 angeordnet (aus Übersichtlichkeitsgründen nicht gesondert eingezeichnet).

Am Grundteil 12 ist zwischen der Nuss 54 und dem Wandabschnitt 22 ein Getriebe 60 angeordnet, über welches der Hebelarm 14 mit der Nuss 54 gekoppelt ist (vgl. Figur 3a, 4a oder 5a). Somit kann bei einem Verschwenken des Hebelarms 14 um die Schwenkachse 18 über das Getriebe 60 die Nuss 54 um deren Drehachse 56 drehend angetrieben werden.

Das Getriebe 60 weist ein erstes Getriebeelement 62 auf, welches drehfest mit dem Hebelarm 14 gekoppelt ist (vgl. Figur 2 und 3a). Das Getriebe 60 weist zudem ein zweites Getriebeelement 64 auf, welches schwenkbar um eine weitere Schwenkachse 66 am Wandabschnitt 22 des Grundteils 12 gelagert ist sowie einerseits mit dem ersten Getriebeelement 62 und andererseits mit der Nuss 54 jeweils über eine Verzahnung oder einen Vorsprung in Eingriff ist.

Die weitere Schwenkachse 66 des zweiten Getriebeelements 64 ist parallel zur Schwenkachse 18 des Hebelarms 14 orientiert (vgl. Fig.3a und 6a), wobei die weitere Schwenkachse 66 des zweiten Getriebeelements 64 einen größeren Abstand von der Mittellängsebene 20' des Basisabschnitts aufweist als die Schwenkachse 18 des Hebelarms 14 (vgl. Figur 6b). Die weitere Schwenkachse 66 wird durch einen Zapfen 67 am Wandabschnitt 22 des Grundteils 12 definiert (vgl. Figur 3a und 6a), an dem das zweite Getriebeelement 64 drehbar gelagert und mittels eines Sicherungsrings 68 gesichert ist. Die weitere Schwenkachse 66, um die das zweite Getriebeelement 64 schwenkbar gelagert ist, ist entlang einer sich vom unteren Ende 51 zum oberen Ende 53 des Grundteils 12 erstreckenden Höhenrichtung zwischen der Drehachse 56 der Nuss 54 und der Schwenkachse 18 angeordnet, um die der Hebelarm 14 schwenkbar gelagert ist.

Im Beispiel sind das erste Getriebeelement 62 und der Hebelarm 14 stoffschlüssig miteinander verbunden, wie oben erläutert. Das erste Getriebeelement 62 und der Hebelarm 14 schließen vorliegend zwischen sich einen Zwischenabschnitt 70 ein (vgl. Figur 3a). Der Zwischenabschnitt 70 ist dazu eingerichtet, um die (zweite) Lagerstelle 17 aufzunehmen.

Das erste Getriebeelement 62 weist einen ersten Verzahnungsabschnitt 72 auf und das zweite Getriebeelement 64 weist einen zweiten Verzahnungsabschnitt 74 auf (vgl. Figur 4c). Das erste Getriebeelement 62 und das zweite Getriebeelement 64 sind über den ersten Verzahnungsabschnitt 72 und den zweiten Verzahnungsabschnitt 74 kämmend miteinander im Eingriff. Im Beispiel weisen die Verzahnungsabschnitte 72, 74 jeweils eine Evolventenverzahnung auf bzw. sind als eine Evolventenverzahnung ausgebildet.

Das zweite Getriebeelement 64 weist benachbart zum zweiten Verzahnungsabschnitt 74 einen Armabschnitt 76 (Nussbetätigungsabschnitt 76) auf, der zum drehenden Antrieb der Nuss 54 mit einem an der Nuss 54 ausgebildeten seitlich von der Nuss 54 abragenden Betätigungsarm 54' der Nuss 54 in Eingriff bringbar ist (vgl. Figur 4a und b). Somit kann eine Drehbewegung des zweiten Getriebeelements 64 um die weitere Schwenkachse 66 in eine Drehbewegung der Nuss 54 um deren Drehachse 56 umgewandelt werden. Im montierten Zustand sind der Armabschnitt 76 und der Betätigungsarm 54' der Nuss 54 auf der dem Wandabschnitt 22 zugewandten Seite der Nuss 54 angeordnet.

Der erste Verzahnungsabschnitt 72 weist im Beispiel zwei Zähne 75, 77 und eine dazwischen befindliche Zahnlücke 78 auf, wobei der zweite Verzahnungsabschnitt 74 zumindest einen Zahn 79 aufweist, der in die Zahnlücke 78 des ersten Verzahnungsabschnitts 72 hineinragt (vgl. Figur 4b und 4c).

Am ersten Getriebeelement 62 bzw. am Hebelarm 14, insbesondere am Zwischenabschnitt 70, ist eine Anschlagfläche 80 ausgebildet, die mit einer am Wandabschnitt 22 benachbart zur Schwenkachse 18 angeordneten Gegenanschlagfläche 81 zusammenwirkt (vgl. Figur 4c). Dadurch kann die Schwenkbewegung des Hebelarms 14 um die Schwenkachse 18 vom Basisabschnitt 20 des Grundteils 12 weg begrenzt werden.

Das erste Getriebeelement 62 weist einen Anschlagarm 82 auf, der mit einem am Grundteil 12 ausgebildeten Gegenanschlag 83 zusammenwirkt, um die Schwenkbewegung des Hebelarms 14 um die Schwenkachse 18 zum Basisabschnitt 20 des Grundteils 12 hin zu begrenzen. Der Gegenanschlag 83 kann einstellbar ausgebildet sein und eine Einstellschraube 84 aufweisen (vgl. Figur 2), die in eine Gewindebohrung 85 des Grundteilabschnitts 27 einschraubbar oder eingeschraubt ist (vgl. Figur 6a).

Optional kann ein Austauschstück 65 vorgesehen sein (vgl. Figur 5b), welches sich vom zweiten Getriebeelement 64 unterscheidet und anstelle des zweiten Getriebeelements 64 in das Getriebe 60 eingebaut ist (vgl. Figur 5a, 5c und 5d). Das Austauschstück 65 weist im Beispiel einen Verzahnungsabschnitt 74' mit einem Zahn 79' auf. Benachbart zum Verzahnungsabschnitt 74' weist das Austauschstück 65 einen Armabschnitt 76' (Nussbetätigungsabschnitt 76') auf. Vorliegend ist der Armabschnitt 76' des Austauschstücks 65 größer ausgebildet als der Armabschnitt 76 des zweiten Getriebeelements 54.

Im eingebauten Zustand ist das Austauschstück 65 (analog zum zweiten Getriebeelement 64) mit dem ersten Getriebeelement 62 einerseits und mit der Nuss 54 andererseits gekoppelt, so dass bei einem Verschwenken des Hebelarms 14 um die Schwenkachse 18 die Nuss 54 um deren Drehachse 56 drehend angetrieben werden kann.

Durch Austausch des zweiten Getriebeelements 64 gegen das Austauschstück 65 kann der Abstand W zwischen der Griffstange 16 bzw. dem der Griffstange 16 zugewandten Ende des Hebelarms 14 und der Montageseite 23 des Grundteils 12 bzw. zur Oberfläche eines Tür- oder Fensterflügels, woran die Betätigungseinheit 10 montiert ist, variiert werden (Einstellen des Maß W nach DIN 1125).

Im Beispiel beträgt bei eingebautem zweiten Getriebeelement 64 das Maß W nach DIN 1125 einmal W < 150 mm (vgl. Figur 4c). Bei eingebautem Austauschstück 65 beträgt das Maß W' nach DIN 1125 einmal W' < 100 mm (vgl. Figur 5c). Auf diese Weise lässt sich im unbetätigten Zustand der Abstand der Griffstange 16 bzw. dem der Griffstange 16 zugewandten Ende des Hebelarms 14 zur Montageseite 23 bzw. zur Oberfläche eines Flügels 204 variieren. Im Beispiel führt der Einbau des Austauschstücks 65 zu einem geringeren Abstand (kleineres Maß W', d.h. W' < W).

## Patentansprüche

1. Betätigungseinheit (10) für einen Paniktürverschluss (100), mit einem Grundteil (12), einem Hebelarm (14) und einer Griffstange (16), wobei das Grundteil (12) einen Basisabschnitt (20) und einen vom Basisabschnitt (20) abragenden und einen Winkel mit dem Basisabschnitt (20) einschließenden Wandabschnitt (22) aufweist, wobei am Basisabschnitt (10) eine Nuss (54) um eine Drehachse (56) drehbar gelagert ist, wobei am Wandabschnitt (22) der Hebelarm (14) an einem Ende um eine Schwenkachse (18) schwenkbar gelagert ist, wobei der Hebelarm (14) am anderen Ende mit der Griffstange (16) verbunden ist, **dadurch gekennzeichnet, dass** zwischen der Nuss (54) und dem Wandabschnitt (22) ein Getriebe (60) angeordnet ist, über welches der Hebelarm (14) mit der Nuss (54) gekoppelt ist, so dass bei einem Verschwenken des Hebelarms (14) um die Schwenkachse (18) die Nuss (54) um die Drehachse (56) drehend angetrieben wird, wobei das Getriebe (60) ein erstes Getriebeelement (62) und ein zweites Getriebeelement (64) aufweist, wobei das erste Getriebeelement (62) drehfest mit dem Hebelarm (14) gekoppelt ist, und wobei das zweite Getriebeelement (64) schwenkbar um eine weitere Schwenkachse (66) am Wandabschnitt (22) gelagert ist sowie einerseits mit dem ersten Getriebeelement (62) und andererseits mit der Nuss (54) in Eingriff ist.

2. Betätigungseinheit (10) nach Anspruch 1, **dadurch gekennzeichnet, dass** das erste Getriebeelement (62) und der Hebelarm (14) stoffschlüssig miteinander verbunden sind und/oder einstückig zueinander ausgebildet sind.

3. Betätigungseinheit (10) nach Anspruch 1 oder 2, **dadurch gekennzeichnet, dass** das erste Getriebeelement (62) einen ersten Verzahnungsabschnitt (72) aufweist und das zweite Getriebeelement (64) einen zweiten Verzahnungsabschnitt (74) aufweist, wobei das erste Getriebeelement (62) und das zweite Getriebeelement (64) über den ersten und zweiten Verzahnungsabschnitt (72, 74) kämmend miteinander im Eingriff sind.

4. Betätigungseinheit (10) nach Anspruch 3, **dadurch gekennzeichnet, dass** der erste Verzahnungsabschnitt (72) und/oder der zweite Verzahnungsabschnitt (74) jeweils eine Evolventenverzahnung aufweisen oder als Evolventenverzahnung ausgebildet sind.

5. Betätigungseinheit (10) nach einem der voranstehenden Ansprüche, **dadurch gekennzeichnet, dass** das zweite Getriebeelement (64) einen Armabschnitt (76) aufweist, der zum drehenden Antrieb der Nuss (54) mit einem Betätigungsarm (54') der Nuss (54) in Eingriff bringbar ist.

6. Betätigungseinheit (10) nach einem der Ansprüche 3 bis 5, **dadurch gekennzeichnet, dass** der erste Verzahnungsabschnitt (72) zwei Zähne (75, 77) und eine dazwischen befindliche Zahnlücke (78) aufweist, wobei der zweite Verzahnungsabschnitt (74) zumindest einen Zahn (79) aufweist, der in die Zahnlücke (78) des ersten Verzahnungsabschnitts (72) hineinragt.

7. Betätigungseinheit (10) nach einem der voranstehenden Ansprüche, **dadurch gekennzeichnet, dass** die weitere Schwenkachse (66) des zweiten Getriebeelements (64) parallel zur Schwenkachse (18) des Hebelarms (14) orientiert ist, wobei die weitere Schwenkachse (66) des zweiten Getriebeelements (64) einen größeren Abstand von der Mittellängsebene (20') des Basisabschnitts (20) aufweist als die Schwenkachse (18) des Hebelarms (14).

8. Betätigungseinheit (10) nach einem der voranstehenden Ansprüche, **dadurch gekennzeichnet, dass** am ersten Getriebeelement (62) oder am Hebelarm (14) eine Anschlagfläche (80) ausgebildet ist, die mit einer am Wandabschnitt (22) benachbart zur Schwenkachse (18) angeordneten Gegenanschlagfläche (81) zusammenwirkt, um die Schwenkbewegung des Hebelarms (14) um die Schwenkachse (18) vom Basisabschnitt (20) des Grundteils (12) weg zu begrenzen.

9. Betätigungseinheit (10) nach einem der voranstehenden Ansprüche, **dadurch gekennzeichnet, dass** das erste Getriebeelement (62) einen Anschlagarm (82) aufweist, der mit einem am Grundteil (12) ausgebildeten Gegenanschlag (83) zusammenwirkt, um die Schwenkbewegung des Hebelarms (14) um die Schwenkachse (18) zum Basisabschnitt (20) des Grundteils (12) hin zu begrenzen.

10. Betätigungseinheit (10) nach einem der voranstehenden Ansprüche, **dadurch gekennzeichnet, dass** ein Austauschstück (65) vorgesehen ist, welches sich vom zweiten Getriebeelement (64) unterscheidet, wobei das Austauschstück (65) anstelle des zweiten Getriebeelements (64) am Getriebe (60) einbaubar ist.

11. Set, umfassend eine Betätigungseinheit (10) nach einem der Ansprüche 1 bis 9 sowie ein Austauschstück (65), welches sich vom zweiten Getriebeelement (64) unterscheidet und anstelle des zweiten Getriebeelements (64) am Getriebe (60) einbaubar ist.

12. Paniktürverschluss (100) zur Verriegelung und/oder Entriegelung eines schwenkbaren Tür- oder Fensterflügels (204) an einem Tür- oder Fensterrahmen (202), mit einer Betätigungseinheit (10) nach einem der Ansprüche 1 bis 10.

13. Paniktürverschluss (100) nach dem voranstehenden Anspruch, **dadurch gekennzeichnet, dass** eine Schließeinrichtung (102) mit zumindest einem Schließelement (104) vorgesehen ist, wobei die Schließeinrichtung (102) mit der Betätigungseinheit (10) derart gekoppelt ist, dass das Schließelement (104) mittels der Betätigungseinheit (10) betätigbar ist.

14. Paniktürverschluss (100) nach dem voranstehenden Anspruch, **dadurch gekennzeichnet, dass** ein Schließblech (106) vorgesehen ist, mit dem das Schließelement (104) der Schließeinrichtung (102) in Eingriff bringbar ist.

15. Tür- oder Fensteranordnung (200) mit einem Rahmen (202), einem schwenkbar am Rahmen (202) gelagerten Flügel (204) und einem Paniktürverschluss (100) nach einem der drei voranstehenden Ansprüche.
